# EUROPÄISCHE PATENTSCHRIFT

(11) **EP 0 049 437 B1**
(45) Veröffentlichungstag und Bekanntmachung des Hinweises auf die Patenterteilung: **04.07.1984**
(21) Anmeldenummer: 81107654.6
(22) Anmeldetag: 26.09.1981
(51) Int. Cl.: G21F 5/00

(54) **Behälter zum Transport und/oder zur Lagerung von radioaktivem Material mit einem Stossdämpfer**
Container for transport and/or storage of radioactive substances using a shock absorber
Récipient pour le transport et/ou le stockage de substances radioactives comportant un amortisseur

(30) Priorität: 02.10.1980 DE 3037328
(43) Veröffentlichungstag der Anmeldung: 14.04.1982
(73) Patentinhaber: TRANSNUKLEAR GmbH, D-6450 Hanau 11 (DE)
(72) Erfinder: Botzem, Werner, Dipl.-Ing., D-8755 Alzenau (DE); Schlich, Elmar, Dr., Dipl.-Ing., D-6466 Gründau 3 (DE)

## Beschreibung

Gegenstand der Erfindung ist ein Behälter zum Transport und/oder zur Lagerung von radioaktivem Material, der einen Stossdämpfer aufweist, welcher aus mehreren radial und/oder axial angeordneten Kammern besteht, die mit Dämpfungsmaterial gefüllt sind.

Transport- und/oder Lagerbehälter müssen die Radioaktivität des eingebrachten Gutes sicher einschliessen, auch nach einer Unfallbeanspruchung, beispielsweise nach einem Behälterabsturz. Dementsprechend werden die Behälter ausgelegt und an den Behälterstirnseiten zumindest während der Handhabungs- und Transportphase zusätzlich mit Stossdämpfern ausgestattet. Bei einem Absturz bzw. Aufprall sollen die Stossdämpfer möglichst viel Verformungsenergie aufnehmen, wobei eine schonende Stossdämpfercharakteristik angestrebt wird, damit die Belastung für den Behälter und sein radioaktives Inventar gering bleibt.

Stossdämpfer für Transportbehälter sind bekannt (DE-C-26 50 417, DE-B-28 30 305). Sie haben meist einen mehrschichtigen Aufbau. Die Schichten sind oft durch senkrecht stehende Bleche getrennt und haben zum Teil unterschiedliche Verformungscharakteristika. Es gibt aber auch Stossdämpfer mit mehrschichtigem Aufbau in radialer Richtung.

Der Nachteil bekannter Stossdämpfer besteht darin, dass sie trotz teilweise erheblicher konstruktiver Aufwendungen nicht vermeiden können, dass der Deckelbereich des Behälters bei Unfallsituationen oft doch noch stark belastet ist. Damit sind aber auch die relativ empfindlichen Dichtungselemente zwischen dem Behälterdeckel und dem Behältergrundkörper ausserordentlich gefährdet.

Es war daher Aufgabe der vorliegenden Erfindung, einen Behälter zum Transport und/oder zur Lagerung von radioaktivem Material zu schaffen, der einen Stossdämpfer aufweist, welcher aus mehreren radial und axial angeordneten Kammern besteht, die mit Dämpfungsmaterial gefüllt sind. Mit diesem Stossdämpfer sollte die Verformungsenergie in einer Unfallsituation gut abgeleitet und der Deckel- und Dichtungselementebereich des Behälters nicht oder nur geringfügig belastet werden.

Die Aufgabe wurde erfindungsgemäss dadurch gelöst, dass der Stossdämpfer tellerfederartig verformte Bleche mit einer vom Behälter weggerichteten Wölbung enthält und die dem Deckel gegenüberliegende Innenseite des Stossdämpfers aus einem tellerfederartig verformten Blech besteht.

Anhand der schematischen Abbildungen I bis 111 wird der erfindungsgemässe Behälter beispielhaft erläutert.

Auf die Stirnseite (9) eines Transport- und/oder Lagerbehälters (11) für bestrahlte Brennelemente, versehen mit Kühlrippen (12), ist ein hutförmiger Stossdämpfer (1) aufgesetzt. Der Stossdämpfer (1) besteht aus radial und axial angeordneten Kammern (14), die mit Dämpfungsmaterial gefüllt sind. Der Stossdämpfer (1) enthält tellerfederartig verformte runde oder eckige Bleche (2), deren Randbereich auf den Wänden (13) der Kammern (14) aufliegen. Bei einer Krafteinwirkung erfolgt zunächst eine Verdichtung des Dämpfungsmaterials und eine Relativbewegung des Stossdämpfers (1) oder von Stossdämpfersegmenten gegenüber dem Behälter (11). Baut sich nun infolge der Krafteinwirkung ein Druck am verformten Blech (2) auf, wird die Wölbungshöhe des verformten Bleches (2) verkürzt und die Kräfte in die steif ausgebildeten seitlichen Kammernsysteme eingeleitet. Das mit einem sogenannten « Knackfrosch » vergleichbare tellerfederartig verformte Blech (2) ist kräftig ausgebildet. Die Dicke des Materials beträgt beispielsweise 30 bis 60 mm. Damit wird die Wölbungshöhe des verformten Bleches (2), die beispielsweise 100 bis 200 mm beträgt, während des Druckaufbaues nicht gegen Null erniedrigt. Die Bleche bestehen im allgemeinen aus Stahl.

Besonders günstig ist es, wenn das tellerfederartig nach oben verformte Blech (6) des Stossdämpfers (1) nicht im Randbereich (7) des Behälterdeckels (4) aufliegt. Da das tellerfederartig verformte Blech (6) nur an der Stirnseite (9) des Behälterkörpers (15) Auflageflächen (8) besitzt und nicht auf dem Deckel (4) aufliegt, wirken keine Kräfte auf das Deckel- und somit auf das Dichtungssystem (3).

Besonders günstig ist es, wenn die Auflageflächen (8) des tellerfederartig verformten Bleches (6) an der Stirnseite (9) des Behälterkörpers (15) als Gleitlager ausgebildet sind. Dabei ist es vorteilhaft, wenn die Auflageflächen (8) geschmiert sind. Als Schmiermittel eigenen sich beispielsweise Molybdändisulfid, Graphit oder Kunststoff. Im Falle eines mehrschichtigen Aufbaues von federartig verformten Blechen (2) im Stossdämpfer (1) kann die Abstützung der Bleche (2) aufeinander über Schichten aus Dämpfungsmaterial oder über Federpakete erfolgen.

Die Ausbildung der äusseren Stirnseite (5) des Stossdämpfers (1) als tellerferdrartig verformtes Blech (10) hat sich ebenfalls als besonders günstig herausgestellt, ebenso die Anordnung weiterer verformter Bleche (16), deren Achse nicht parallel zur Stossdämpferachse angeordnet ist. Bei einer schrägen Krafteinwirkung werden diese verformten Bleche (16) besonders wirksam und verhindern eine Belastung des Deckels (4) und des Dichtungssystems (3) Deckel (4) gegen Behälterkörper (15).

## Patentansprüche

1. Behälter zum Transport und/oder zur Lagerung von radioaktivem Material, der einen Stossdämpfer aufweist, welcher aus mehreren radial und/oder axial angeordneten Kammern besteht, die mit Dämpfungsmaterial gefüllt sind, dadurch gekennzeichnet, dass der Stossdämpfer (1) tellerfederartig verformte Bleche (2) mit einer vom Behälter weggerichteten Wölbung enthält und die dem Behälterdeckel (4) gegenüberliegende Innenseite des Stossdämpfers (1) aus einem tellerartig verformten Blech (6) besteht.

2. Behälter nach Anspruch 1, dadurch gekennzeichnet, dass das tellerfederartig verformte Blech (6) des Stossdämpfers (1) nicht im Randbereich (7) des Behälterdeckels (4) aufliegt.

3. Behälter nach Anspruch 1 oder 2, dadurch gekennzeichnet, dass die Auflageflächen (8) des tellerfederartig verformten Bleches (6) des Stossdämpfers (1) an der Stirnseite (9) des Behälterkörpers (15) als Gleitlager ausgebildet sind.

4. Behälter nach einem der Ansprüche 1 bis 3, dadurch gekennzeichnet, dass die Auflageflächen (8) geschmiert sind.

5. Behälter nach einem der Ansprüche 1 bis 4, dadurch gekennzeichnet, dass die äussere Stirnseite des Stossdämpfers (1) ebenfalls aus einem tellerfederartig verformten Blech (10) besteht.

6. Behälter nach einem der Ansprüche 1 bis 5, dadurch gekennzeichnet, dass die Achse weitem der verformter Bleche (16) des Stossdämpfers (1) nicht parallel zur Stossdämpferachse angeordnet ist.

## Claims

1. A container for transporting and/or storing radioactive material, which container has a shock absorber consisting of several chambers which are arranged in a radial and/or axial manner and are filled with damping material, characterised in that the shock absorber (1) contains sheets (2), in the shape of a saucer spring, which has a bulge directed away from the container and the inside of the shock absorber (1) which is opposite the lid of the container (4) consists of a saucer-like sheet (6).

2. A container according to claim 1, characterised in that the saucer-spring-like sheet (6) of the shock absorber does not lie in the peripheral region (7) of the lid of the container (4).

3. A container according to claim 1 or 2, characterised in that the contact surfaces (8) of the saucer-spring-like sheet (6) of the shock absorber (1) is designed as a slide bearing on the face (9) of the container body (15).

4. A container according to one of claims 1 to 3, characterised in that the contact surfaces (8) are lubricated.

5. A container according to one of claims 1 to 4, characterised in that the external face of the shock absorber (1) also consists of a saucer-spring-like sheet (10).

6. A container according to one of claims 1 to 5, characterised in that the axis of other shaped sheets (16) of the shock absorber (1) is not arranged parallel to the axis of the shock absorber.

## Revendications

1. Récipient pour le transport et/ou le stockage de matières radio-actives qui comporte un amortisseur de chocs constitué de chambres nombreuses disposées radialement et/ou axialement et qui sont remplies de matérau amortissant, récipient caractérisé en ce que l'amortisseur de chocs (1) contient des tôles (2) façonnées en forme de cuvette élastique présentant un bombement dirigé vers l'extérieur du récipient, et que l'amortisseur de chocs (1) qui fait face au couvercle du récipient (4) est constitué par une tôle (6) en forme de cuvette élastique.

2. Récipient suivant la revendication 1, caractérisé en ce que la tôle (6) façonnée en forme de cuvette élastique, de l'amortisseur de chocs (1) ne s'applique pas sur la zone du bord (7) du couvercle (4) du récipient.

3. Récipient suivant l'une des revendications 1 et 2, caractérisé en ce que les surfaces d'appui (8) de la tôle (6) façonnée en forme de cuvette élastique de l'amortisseur de chocs (1) sur la face frontale (9) du corps (15) du récipient, sont réalisées sous la forme d'appui glissant.

4. Récipient suivant l'une quelconque des revendications 1 à 3, caractérisé en ce que les surfaces d'appui (8) sont lubrifiées.

5. Récipient suivant l'une quelconque des revendications 1 à 4, caractérisé en ce que la face frontale extérieure de l'amortisseur de chocs (1) est constituée également d'une tôle (10) façonnée en forme de cuvette élastique.

6. Récipient suivant l'une quelconque des revendications 1 à 5, caractérisé en ce que les axes d'autres tôles (16) façonnées, de l'amortisseur de chocs (1) ne sont pas disposés parallèlement à l'axe de l'amortisseur de chocs.
